# EUROPÄISCHE PATENTSCHRIFT

(11) **EP 0 837 521 B1**
(45) Veröffentlichungstag und Bekanntmachung des Hinweises auf die Patenterteilung: **08.05.2002**
(21) Anmeldenummer: 97117080.8
(22) Anmeldetag: 02.10.1997
(51) Int. Cl.: H01Q 1/32, H01Q 1/12, H01Q 21/30

(54) **Funkantennen-Anordnung und Patchantenne auf der Fensterscheibe eines Kraftfahrzeugs**
Radio antenna array and patch antenna on a motor vehicle window
Arrangement d'antenne radio et antenne patch sur la glace d'une fenêtre d'automobile

(30) Priorität: 16.10.1996 DE 19642747
(43) Veröffentlichungstag der Anmeldung: 22.04.1998
(73) Patentinhaber: FUBA Automotive GmbH & Co. KG, 31162 Bad Salzdetfurth (DE)
(72) Erfinder: Lindenmeier, Heinz, 82152 Planegg (DE); Hopf, Jochem, 85540 Haar (DE); Reiter, Leopold, 82205 Gilching (DE); Kronberger, Rainer, 85635 Höhenkirchen (DE)

(56) Entgegenhaltungen:
- EP-A- 0 590 955
- WO-A-96/09941
- DE-A- 4 339 162
- GB-A- 2 272 575
- US-A- 5 654 717

## Beschreibung

Die Erfindung betrifft eine Funkantennenanordnung für Funkverbindungen mit terrestrischen Funkstellen für Dezimeter- und/oder Zentimeterwellen, mit einem auf der Aussenseite des Kraftfahrzeugs in der Nähe des oberen Fensterrands einer geneigten Fensterscheibe 1 in einer Fahrzeugkarosserie angebrachtem Antennenelement und mit einer auf dem Fahrzeugdach 10 bzw. dem Fenster oder die Trennlinie zwischen Dach und Fenster teilweise überdeckend angebrachten Grundplatte 4 mit dem auf dieser befestigten und von ihr abragenden Antennenelement als Strahler 3 mit einer Strahleranschlußstelle 2.

Funkantennen dieser Art sind z.B. bekannt aus WO 93/23890 sowie ausgeführt als Gruppenantennen in DE 4 339 162 Solche Antennen sind häufig entweder auf dem Dach des Fahrzeugs, oder auf dem Rück- oder Frontfenster an dessem oberen Rand angebracht. In besonderen Fällen mag die Anbringung auch unmittelbar im Bereich der Trennlinie zwischen dem oberen Fensterrand und dem Fahrzeugdach sinnvoll sein, wie es z.B in DE 4 339 162 (Fig. 6) beschrieben ist.

Die Problematik dieser Antennen besteht unter anderem in der Signalzuführung, welche bei Anbringung auf der Fensterscheibe nach dem Stande der Technik über kapazitiv wirkende Koppelelemente auf der Glasscheibe 1 realisiert ist, oder bei Anbringung im Dachbereich einen fahrzeugtechnisch ünerwünschten. Durchbruch im Dach erzwingt.

Eine weitere Problematik besteht darin, daß bei modernen Funksystemen in Fahrzeugen häufig die gleichzeitige Kommunikation mit mehreren Funkdiensten zu erfolgen hat. Als Beispiel seien für die Funktelefondienste das GSM-System (D-Netz) und das Mobilfunksystem E-Netz sowie das in USA verwendete AMPS-System genannt, die im Frequenzbereich von 800 MHz bis 1900 MHz arbeiten. Häufig soll neben dem Telefondienst ein Satellitenfunkdienst ermöglicht sein, wie z.B. das Global Positioning-System (GPS), oder ein in Planung befindlicher bidirektionaler Satellitenfunkdienst mit niedrig fliegenden Satelliten (Leos), oder eine Empfangsantenne für terrestrische Digital Audio Broadcasting-Signale im L-Band. Alle genannten Dienste arbeiten im Bereich von 1400 bis 1600 MHz.

Erfahrungsgemäß findet die getrennte Anbringung mehrerer Antennen auf dem Fahrzeug geringe Akzeptanz und es besteht der Wunsch nach einer Kombinationsantenne, welche mehrere Funkdienste abdeckt.

Aufgabe der Erfindung ist es daher, eine Funkantennenanordnung nach dem Oberbegriff des Anspruchs 1 mit einer Patchantenne für die Satellitenfunkdienste raumsparend zu kombinieren derart, daß die durch den gedrängten Aufbau bedingte starke Signaleinkopplung im Sendebetrieb der einen Antenne, der Empfang mit der anderen Antenne nicht gestört ist.

Diese Aufgabe wird erfindungsgemäß durch den kennzeichnenden Teil des Anspruchs 1 gelöst.

Im folgenden wird die Erfindung anhand der Figuren näher erläutert. Im einzelnen zeigen:
Fig. 1
   Antenne nach der Erfindung mit Strahler 3, Patchantenne 7, auf Grundplatte 4 und Antennenleitung 5, verlegt über die Oberkante der Glasscheibe durch die Kleberaupe 6 in den Fahrzeuginnenraum. Anbringung auf a)der Fensterscheibe; b) dem Dach
Fig. 2
   Draufsicht auf eine Antenne nach der Erfindung mit Patchanordnung für kleinstmögliche Strahlungskopplung zwischen Strahler 3 und Patch 7.
Fig. 3
   Funkgruppenantenne mit zwei Strahlern und dazwischenliegender Patchantenne 7 mit Vorverstärker. Anbringung auf a)der Fensterscheibe; b) dem Dach
Fig. 4a,b
   Beispiel eines Blockschaltbilds der Antennenanordnung mit Bandsperren und Bandpässen im jeweiligen Funkdienst GSM und GPS.
Fig. 5
   Ausführungsform einer Mehrfach-Flachbandleitung mit einer Streifenleitung für kleine Leistungen und einer Koplanarleitung für große Leistungen in Dreilagentechnik mit ausgesparten Masseflächen im Bereich der Koplanarleitung und Leiterbrücken zwischen den Masseflächen.

Insbesondere bei Anbringung von Antennen auf Fensterscheiben ist es notwendig, die durch die Antenne abgedeckte Sichtfläche so klein wie möglich zu halten. Aus diesem Grund ist es notwendig, die Patchantenne 7, wie in Fig. 1, nahe an den Strahler 3 heranzurücken. Die gemeinsame Grundplatte 4 dient sowohl als elektrisches Gegengewicht für den Strahler 3 als auch für die Patchantenne 7. Die Strahlungskopplung zwischen dem Strahler 3, welcher als Stabstrahler ausgeführt ist, und der Patchantenne ist dann am kleinsten, wenn die Patchantenne wie in Fig. 2 zum Strahler orientiert ist, wobei die Mittelsenkrechte einer Patchkante mit der Verbindungslinie des Strahlerzentrums an dessem unteren Ende mit dem Patchmittelpunkt zusammenfällt. Satellitenfunkdienste arbeiten für die Fahrzeugkommunikation im Frequenzbereich um 1,5 GHz.

D-Netz/AMPS-Netz-Antennen arbeiten im Frequenzbereich um 800 MHz bzw. 900 MHz. Die Resonanzfrequenzen der Strahler sowie der Patchantenne sind somit weit genug voneinander entfernt. Auch bei Einsatz des Mobilfunk E-Netzes mit seiner Betriebsfrequenz um 1800 MHz ist der Frequenzabstand ausreichend groß, um die Patchantenne und die Strahler derart dicht nebeneinander anzuordnen.

Insbesondere bei Empfang von GPS-Signalen ist es notwendig, der Patchantenne ohne Zwischenschaltung verlustbehafteter Leitungen einen rauscharmen Vorverstärker nachzuschalten. Dieser kann zweckmäßig in einer vorteilhaften Ausführungsform der Erfindung ebenfalls auf der Grundplatte 4 angebracht werden, wie es aus Fig. 3 hervorgeht. In diesem Beispiel isc die Patchantenne in einer Ausführungsform der Erfindung zwischen zwei Strahlern des Mobilfunktelefons raumsparend angeordnet. Es ist ein besonderer Vorteil der Erfindung, daß die Gleichstromspeisung des GPS-Antennenverstärkers auf der Grundplatte 4 zum Beispiel über den signalführenden Leiter einer Antennenleitung erfolgen kann. Dies gewährleistet ein optimales Signalrauschverhältnis in der GPS-Empfangsanlage. Die Antennencharakteristik der Patchantenne ist mit ihrer Hauptrichtung normal zur Glasscheibe gerichtet. Der große Öffnungswinkel der Antennenkeule in Verbindung mit den flachen Neigungswinkeln derzeit üblicher Front- oder Heckscheibenanordnungen gewährleistet den notwendigen Funkkontakt zu den Satelliten.

Eine besondere Problematik ist die Randausstrahlung der Mobilfunkstrahler in Form von Rauschen auf der Empfangsfrequenz der Satellitenantenne. Es ist deshalb häufig notwendig, diese Randausstrahlung durch eine Bandsperre auf der Frequenz des Satellitenempfangs, welche in den Signalweg zwischen Antennenleitung 5 und Mobilfunkstrahler geschaltet ist, zu unterdrücken (siehe Fig. 4a).

Vielfach ist es auch zweckmäßig, zum Schutz des empfangenen Satellitensignals und zum Schutz vor Bildung von Störfrequenzen durch nichtlineare Effekte empfangener Signale der Patchantenne, einen Bandpaß nachzuschalten. Dieser schützt den an seinen Ausgang angeschlossenen rauscharmen Verstärker vor unerwünschten Signalen. Aufgrund der im Nahfeld der Mobilfunkstrahler äußerst großen Feldstärken ist es erfindungsgemäß häufig vorteilhaft, zwischen Patchantenne und der oben beschriebenen nachfolgenden Schaltung eine Bandsperre auf der Mobilfunkfrequenz einzubringen, um nichtlineare Effekte in den Bauelementen sicher auszuschließen. Dem gleichen Zweck dient erfindungsgemäß auch eine dem Vorverstärker nachgeschaltete. Bandsperre im Mobilfunkfrequenzbereich (siehe Fig. 4b).

Vielfach besteht der Wunsch nach einer besonders flachen Antennenleitung. Diese kann vorzugsweise in Multilayer-Technik äusgeführt werden.. In einer besonders vorteilhaften Form kann die Antennenleitung als Mehrfachleitung ausgeführt werden. Bei sehr dünnen Leitungen in Streifenleitungstechnik besteht die Problematik, daß der signalführende Leiter extrem schmal ausgeführt werden muß, damit ein Wellenwiderstand von 50 Ohm realisiert werden kann. Zur Gewährleistung einer guten Entkopplung zwischen den einzelnen Antennenleitungen der Mehrfachleitung, ist diese in Dreilagentechnik, wie in Fig. 5, gestaltet. Hierbei kann der signalführende Leiter sehr schmal zwischen die beiden äußeren Masseflächen eingebettet werden. Die äußeren Masseflächen werden in geeigneten Abständen mit Hilfe von Durchkontaktierungen 19 miteinander verbunden. Aufgrund des sehr schmal ausgeführten signalführenden Leiters 20 können nur verhältnismäßig kleine Hochfrequenzleistungen übertragen werden, wie sie z.B. als Empfangsleistungen eines Satellitensignals gegeben sind. Im Gegensatz hierzu, ist die zur Mobilfunkantenne zu übertragende Hochfrequenzleistung für eine Leitung dieser Form zu groß.

In einer vorteilhaften Ausführungsform der Erfindung wird deshalb, wie in Fig. 5, ein vergleichsweise breiter signalführender Leiter 21 in der mittleren Lage der Dreilagenanordnung als Koplanarleitung ausgebildet. Die beiden äußeren Leiterlagen werden zur Vermeidung zu großer Kapazitäten im Bereich der Koplanarleitung weggenommen. Um dennoch eine elektrische Verbindung zwischen den äußeren Metallbelägen der Mehrfachleitung herzustellen, werden in Abständen, welche klein sind gegenüber der Wellenlänge, schmale Leiterbrücken 22 derart gestaltet, daß die Wellenwiderstandsforderung bei der betreffenden Frequenz erfüllt ist. Mit Hilfe von geeignet angebrachten Durchkontaktierungen 19, können die Masseflächen 24 auf beiden Seiten der Mehrfachleitung elektrisch miteinander verbunden werden.

## Patentansprüche

1. Funkantennenanordnung für Funkverbindungen mit terrestrischen Funkstellen für Dezimeter- und/oder Zentimeterwellen, mit einem auf der Aussenseite des Kraftfahrzeugs in der Nähe des oberen Fensterrands einer geneigten Fensterscheibe (1) in einer Fahrzeugkarosserie angebrachtem Antennenelement und mit einer auf dem Fahrzeugdach (10)bzw. dem Fenster oder die Trennlinie zwischen Dach und Fenster teilweise überdeckend angebrachten Grundplatte (4), auf der das Antennenelement als Strahler befestigt ist und von ihr abragt, sowie (3) mit einer Strahleranschlußstelle (2),
**dadurch gekennzeichnet,**
**daß** die Grundplatte zumindest in wesentlichen Bereichen . elektrisch leitend ist und mit als elektrisches Gegengewicht des Strahlers (3) wirkt, daß zwischen Strahler (3) und Grundplatte (4) die Strahleranschlußstelle (2) gebildet ist, an welche eine hinreichend dünne Antennenleitung (5) angeschlossen ist, welche auf der Fensterscheibe (1), bzw. auf dem Fahrzeugdach (10) zum oberen Rand der Fensterscheibe geführt ist, dort knickt und auf der Innenfläche der Fensterscheibe durch die Fensterkleberaupe (6) hindurch in den Innenraum des Fahrzeugs geführt ist und daß neben dem Strahler (3) eine Patchantenne (7) mit Patchanschlußstelle (8) für einen weiteren Funkdienst auf der Grundplatte (4) befestigt ist, wobei das Patchantennensignal ebenfalls von der Patchanschlußstelle (8) entweder über dieselbe oder über eine weitere. hinreichend dünne Antennenleitung (9) geführt ist, welche auf der Fensterscheibe (1) bzw. auf dem Fahrzeugdach (10) zum oberen Rand der Fensterscheibe verläuft, dort knickt und auf der Innenfläche der Fensterscheibe durch die Fensterkleberaupe (6) hindurch in den Innenraum des Fahrzeugs geführt ist.

2. Funkantennenanordnung nach Anspruch 1
**dadurch gekennzeichnet, daß**
der Strahler (3) im wesentlichen die Form eines vertikal orientierten Stabstrahlers besitzt und die Patchantenne (7) derart zum Strahler orientiert ist, daß die Verbindungslinie Funkantennenanordnung und Patchantenne auf der Fensterscheibe eines Kfz (18) zwischen dem unteren Strahlerende (11) und dem Mittelpunkt der Patchantenne (7) sich mit der Mittelsenkrechten auf einer der Berandungen der Patchantenne deckt.

3. Funkantennenanordnung nach Anspruch 1 und 2
**dadurch gekennzeichnet, daß**
zwischen Patchantennenanschlußstelle (8) und weiterer Antennenleitung (9) ein Bandpaß geschaltet ist, welcher nur für Signale im Empfangsfrequenzbereich der Patchantenne durchlässig ist.

4. Funkantennenanordnung nach Anspruch 1 und 2
**dadurch gekennzeichnet, daß**
zwischen den Patchantennenanschluß (8) und die weitere Antennenleitung (9) ein rauscharmer Vorverstärker (13) geschaltet ist und die Stromversorgung des Vorverstärkers entweder über den Innenleiter der weiteren Antennenleitung (9) oder über eine zusätzliche, ähnlich verlegte Leitung geführt ist.

5. Funkantennenanordnung nach Anspruch 3
**dadurch gekennzeichnet, daß**
zwischen die Patchantennenanschlußstelle (8) und die weitere Antennenleitung (9) ein Bandpaß geschaltet ist, welcher nur für Signale im Empfangsfrequenzbereich der Patchantenne durchlässig ist, welcher auf der Grundplatte angebracht ist und diesem ein rauscharmer Vorverstärker (13) nachgeschaltet ist, welcher ebenfalls auf der Grundplatte (4) angebracht ist und die Stromversorgung des Vorverstärkers entweder über den Innenleiter der weiteren Antennenleitung (9) oder über eine zusätzliche, ähnlich verlegte Leitung geführt ist.

6. Funkantennenanordnung nach Anspruch 1 bis 5
**dadurch gekennzeichnet, daß**
zur Bildung einer Gruppenantenne für Funkverbindungen mit terrestrischen Funkstellen mindestens ein zweiter Strahler (14) mit zweiter Strahleranschlußstelle (15) vorhanden ist und die Strahleranschlußstellen gegebenenfalls über ein Netzwerk (16) elektrisch verknüpft sind und eine Gruppenantennenanschlußstelle Funkantennenanordnung und Patchantenne auf der Fensterscheibe eines Kfz (17) auf der Grundplatte (4) gebildet ist, an welche die Antennenleitung (5) für Funkverbindungen mit terrestrischen Funkstellen angeschlossen ist und die Patchantenne (7) im Bereich zwischen den Strahlern auf der Grundplatte angeordnet ist.

7. Funkantennenanordnung nach Anspruch 1 bis 6
**dadurch gekennzeichnet, daß** für die Funkantenne für Funkverbindungen mit terrestrischen Funkstellen und die Antenne für den weiteren Funkdienst getrennte Antennenleitungen vorhanden sind und zur Unterdrückung der Randeinstrahlung der Funkantenne für die terrestrischen Funkstellen in die Antenne für den weiteren Funkdienst eine Bandsperre im Signalweg zwischen Antennenleitung (5) und Strahler (3) vorhanden ist mit Sperrwirkung im Frequenzbereich des weiteren Funkdienstes.

8. Funkantennenanordnung wie in Anspruch 7, jedoch
**dadurch gekennzeichnet, daß** eine Bandsperre zum Schutz der Funkantenne für Funkverbindungen mit terrestrischen Funkstellen vor der Randausstrahlung der Antenne für den weiteren Funkdienst im Signalweg zwischen weiterer Antennenleitung (9) und Patchantenne (7) vorhanden.

9. Funkantennenanordnung nach Anspruch 8 und 9
**dadurch gekennzeichnet,**
**daß** beide Bandsperrmaßnahmen kombiniert sind.

10. Funkantennenanordnung nach Anspruch 8 und 9
**dadurch gekennzeichnet,**
**daß** die Grundplatte als gedruckte Schaltung ggfs. mehrlagig ausgeführt ist und sowohl als elektrisches Element für die elektrische Verschaltung der Signalwege als auch als mechanischer Träger der elektrischen Bauteile ausgeführt ist.

11. Funkantennenanordnung nach Anspruch 1 bis 10
**dadurch gekennzeichnet,**
**daß** die Antennenleitung, bzw. die Antennenleitungen als zueinander parallelgeführte Mikrowellen-Streifenleitungen in Funkantennenanordnung und Patchantenne auf der Fensterscheibe eines Kfz Zweilagentechnik mit einem dünnen Leiter über einer Massefläche oder in Dreilagentechnik mit zwei Masseflächen (24), welche in geeigneten Abständen durch Durchkontaktierungen (19) miteinander verbunden sind und einem dünnen, zwischen diesen Flächen befindlichen signalführenden Leiter (20) ausgeführt und alle Leitungen vorzugsweise im verbund als eine Mehrfachleitung gestaltet sind.

12. Funkantennenanordnung nach Anspruch 1 bis 10
**dadurch gekennzeichnet,**
**daß** zur Übertragung großer Leistungen eine Antennenleitung als koplanare Leitung mit einem vergleichsweise breiten signalführenden Leiter (21) und einer breiten Massefläche (23) ausgeführt ist.

13. Funkantennenanordnung nach Anspruch 11 und 12
**dadurch gekennzeichnet,**
**daß** alle Leitungen im Verbund als eine dünne Mehrfachleitung in Dreilagentechnik gestaltet sind und eine der Antennenleitungen mit zwei äußeren Masseflächen (24), welche in geeigneten Abständen durch Durchkontaktierungen (19) miteinander verbunden sind und einem zwischen diesen Flächen befindlichen signalführenden, zur Einhaltung der Wellenwiderstandsforderung sehr dünn gewählten Leiter (20) ausgeführt ist, und daß zur Übertragung großer Leistungen eine der Antennenleitungen als koplanare Leitung mit einem vergleichsweise breiten signalführenden Leiter (21) in der mittleren Lage der Dreilagenanordnung ausgebildet ist und die beiden äußeren Leiterlagen im Bereich der Koplanarleitung weggenommen sind, jedoch in Abständen, welche klein sind gegenüber der Wellenlänge, mit schmalen Leiterbrücken (22) miteinander verbunden sind und die Abstände und die Breite der Leiterbrücken 22) derart gewählt sind, daß die Wellenwiderstandsforderung bei der betreffenden Frequenz erfüllt ist.

14. Funkantennenanordnung nach Anspruch 13,
**dadurch gekennzeichnet,**
**daß** alle Leitungen im Verbund als eine dünne Mehrfachleitung in Dreilagentechnik gestaltet sind und eine der Antennenleitungen Funkantennenanordnung und Patchantenne auf der Fensterscheibe eines Kfz mit den beiden äußeren Masseflächen (24) mit Durchkontaktierungsstellen (19) und einem zwischen diesen Flächen befindlichen signalführenden, zur Einhaltung der Wellenwiderstandsforderung sehr dünn gewählten Leiter (20) ausgeführt ist und daß zur Übertragung großer Leistungen eine der Antennenleitungen an einem der Ränder der dünnen Mehrfachleitung angeordnet ist und als koplanare Leitung oder als unsymmetrische Koplanarleitung mit einem vergleichsweise breiten signalführenden Leiter (21) in der mittleren Lage der Dreilagenanordnung ausgebildet ist und die beiden äußeren Leiterlagen (24) im Bereich der Koplanarleitung weggenommen sind.

15. Funkantennenanordnung nach Anspruch 1 bis 6
**dadurch gekennzeichnet, daß** für die Funkantenne für Funkverbindungen mit terrestrischen Funkstellen und die Antenne für den weiteren Funkdienst getrennte Antennenleitungen vorhanden sind und zur Unterdrückung der Randeinstrahlung der Funkantenne für die terrestrischen Funkstellen in die Antenne für den weiteren Funkdienst eine Bandsperre im Signalweg zwischen Antennenleitung (5) und Strahler (3) vorhanden ist mit Sperrwirkung im Frequenzbereich des weiteren Funkdiensts.

16. Funkantennenanordnung nach Anspruch 1 bis 15
**dadurch gekennzeichnet, daß** zwischen die Patchantenne (7) und die daran angeschlossene weiterführende Schaltung eine Bandsperre mit Sperrwirkung im Frequehzbereich der Funkantenne für Funkverbindungen mit terrestrischen Funkstellen zum Schutz vor nichtlinearen Effekten im Signalweg des weiteren Funkdienstes geschaltet ist.

17. Funkantennenanordnung nach Anspruch 1 bis 16
**dadurch gekennzeichnet, daß**
der Strahler (3) bzw. die Strahler zur Bildung einer Gruppenantenne für Funkverbindungen mit terrestrischen Funkstellen und ggfs. das Netzwerk für mehrere Funkdienste (z.B. D-Netz und E-Netz und AMPS) ausgelegt sind und über die Funkantennenanordnung und Patchantenne auf der Fensterscheibe eines Kfz Antennenleitung (5) alternativ ein Signal der vorgesehenen terrestrischen Funkdienste ausgesendet und empfangen wird.

18. Funkantennenanordnung nach Anspruch 1 bis 17
**dadurch gekennzeichnet, daß**
eine zusätzliche Patchantenne für einen zusätzlichen Funkdienst auf einer zusätzlichen Frequenz vorhanden ist und der elektrische Signalweg ähnlich gestaltet ist wie in den Ansprüchen 1 bis 17 für die Patchantenne für den weiteren Funkdienst.

## Claims

1. A radio antenna arrangement for radio connection with terrestrial radio stations for decimetre and/or centimetre waves, with an antenna element disposed on the outside of the motor vehicle in the vicinity of the upper edge of an inclined windscreen (1) in a vehicle chassis, with a base plate (4) disposed on the vehicle roof (10) or on the windscreen or partially overlapping the separating line between the roof and the windscreen, on which the antenna element as an emitter (3) is fixed and from which it projects, and with an emitter connection point (2), **characterised in that** the base plate is electrically conductive, at least in substantial areas, and works as an electrical counterweight of the emitter (3) so that the emitter connection point (2) is formed between the emitter (3) and the base plate (4), to which a sufficiently thin antenna cable (5) is attached which is guided to the windscreen (1) or onto the vehicle roof (10) to the upper edge of the windscreen, is kinked and is then guided on the interior surface of the windscreen through the windscreen adhesion bead (6) into the interior of the vehicle, and that as well as the emitter (3), a patch antenna (7) with patch connection point (8) for a further radio service is attached to the base plate (4), wherein the patch antenna signal is also guided from the patch connection point (8) either via the same antenna cable or via another sufficiently thin antenna cable (9) which extends on the windscreen (1) or on the vehicle roof (10) to the upper edge of the windscreen, is kinked and is then guided on the interior surface of the windscreen through the windscreen adhesion bead (6) into the interior of the vehicle.

2. A radio antenna arrangement according to claim 1, **characterised in that** the emitter 83) substantially has the form of a vertically-orientated rod emitter and the patch antenna is orientated towards the emitter in such a way that the connection line (18) between the lower end of the emitter (11) and the central point of the patch antenna (7) is congruent with the central perpendicular on one of the edges of the patch antenna.

3. A radio antenna arrangement according to claim 1 and 2, **characterised in that** a bandpass is connected between the patch antenna connection point (8) and the further antenna cable (9), this bandpass only conducting signals in the reception frequency range of the patch antenna.

4. A radio antenna arrangement according to claim 1 and 2, **characterised in that** a low-noise pre-amplifier (13) is connected between the patch antenna connection point (8) and the further antenna cable (9) and the power supply of the pre-amplifier is either guided via the internal conductor of the further antenna cable (9) or via an additional, similarly-configured cable.

5. A radio antenna arrangement according to claim 3, **characterised in that** a bandpass is connected between the patch antenna connection point (8) and the further antenna cable (9), which only conducts signals in the reception frequency range of the patch antenna, which is disposed on the base plate, and a low-noise pre-amplifier is connected downstream of this, also disposed on the base plate (4), and the power supply of the pre-amplifier is either guided via the internal conductor of the further antenna cable (9) or via an additional, similarly-configured cable.

6. A radio antenna arrangement according to claims 1 to 5, **characterised in that** in order to form a group antenna for radio connection with terrestrial radio stations, at least one second emitter (14) with a second emitter connection point (15) is provided and the emitter connection points are optionally electrically linked via a network (16) and a group antenna connection point (17) is formed on the base plate (4) to which the antenna cable (5) for radio connection to terrestrial radio stations is connected and the patch antenna (7) is disposed in the area between the emitters on the base plate.

7. A radio antenna arrangement according to claim 1 to 6, **characterised in that** separate antenna cables are provided for the radio antenna for radio connection with terrestrial radio stations and the antenna for a further radio service and that a band-stop filter is provided in the signal path between the antenna cable (5) and the emitter (3) to suppress marginal irradiation of the radio antenna for terrestrial radio stations into the antenna for the further radio service, with a blocking effect in the frequency range of the further radio service.

8. A radio antenna arrangement according to claim 7, however **characterised in that** a band-stop filter is provided to protect the radio antenna for radio connection with terrestrial radio stations from marginal irradiation from the antenna for the further radio service in the signal path between further antenna cable (9) and patch antenna (7).

9. A radio antenna arrangement according to claim 8 and 9, **characterised in that** both band-stop filter measures are combined.

10. A radio antenna arrangement according to claim 8 and 9, **characterised in that** the base plate is configured as a printed circuit, optionally multi-layer, and is configured both as an electrical element for electrical switching of the signal paths and as a mechanical carrier for the electronic components.

11. A radio antenna arrangement according to claim 1 to 10, **characterised in that** the antenna cable or cables are configured as two-layer microwave strip cables disposed in parallel with a thin conductor over an earth surface or three-layer with two earth surfaces (24), which are connected together at a suitable spacing by means of through-contacts (19) and a thin signal-carrying conductor (20) disposed between these surfaces, and all cables are preferably formed.in a composite as a multiple cable.

12. A radio antenna arrangement according to claim 1 to 10, **characterised in that** for high-capacity transmission, an antenna cable is configured as a coplanar cable with a comparatively wide signal-carrying conductor (21) and a wide earth surface (23).

13. A radio antenna arrangement according to claim 11 and 12, **characterised in that** all cables in the composite are configured as a thin, three-layer multiple cable and one of the antenna cables is configured with two external earth surfaces (24) which are connected together in a suitable manner by through-contacts (19) and a signal-carrying conductor (20), which is disposed between these surfaces and is very thin in order to maintain the wave resistance requirement, and that for high-capacity transmission, one of the antenna cables is configured as a coplanar cable with a comparatively wide signal-carrying conductor (21) in the central layer of the three-layer arrangement and the two outer conductor layers are removed in the area of the coplanar cable but are connected together with narrow conductor bridges (22) at a spacing which is small in comparison to the wavelength, and the spacing and the width of the conductor bridges (22) are selected so that the wave resistance requirement is fulfilled in the case of the relevant frequency.

14. A radio antenna arrangement according to claim 13, **characterised in that** all cables in the composite are configured as a thin three-layer multiple cable and one of the antenna cables is configured with the two external earth surfaces (24) with through-contact points (19) and a signal-carrying conductor (20), which is disposed between these surfaces and is very thin in order to maintain the wave resistance requirement, and that for high-capacity transmission, one of the antenna cables is disposed on one of the edges of the multi-layer cable and is configured as a coplanar cable or as an asymmetrical coplanar cable with a comparatively wide signal-carrying conductor (21) in the central layer of the three-layer arrangement and the two outer conductor layers (24) are removed in the area of the coplanar cable.

15. A radio antenna arrangement according to claim 1 to 6, **characterised in that** separate antenna cables are provided for the radio antenna for radio connection with terrestrial radio stations and the antenna for a further radio service and that a band-stop filter is provided in the signal path between the antenna cable (5) and the emitter (3) to suppress marginal irradiation of the radio antenna for terrestrial radio stations into the antenna for the further radio service, with a blocking effect in the frequency range of the further radio service.

16. A radio antenna arrangement according to claim 1 to 15, **characterised in that** a band-stop filter is provided with a blocking effect in the frequency range of the radio antenna for radio connection with terrestrial radio stations to protect from non-linear effects in the signal path of the further radio service.

17. A radio antenna arrangement according to claim 1 to 16, **characterised in that** the emitter (3) or emitters are configured for formation of a group antenna for radio connection with terrestrial radio stations and optionally the network for further radio services (e.g. D-Netz and E-Netz and AMPS) and alternatively, a signal of the provided terrestrial radio services is transmitted and received via the antenna cable (5).

18. A radio antenna arrangement according to claim 1 to 17, **characterised in that** an additional patch antenna for an additional radio service is available on an additional frequency and the electrical signal path is similarly configured to that described in claims 1 to 17 for the patch antenna for the further radio service.

## Revendications

1. Disposition d'antennes de radio pour les communications radio avec des stations radio terrestres en ondes décimétriques et/ou centimétriques, comprenant un élément d'antenne disposé à l'extérieur du véhicule à moteur à proximité du bord supérieur d'une vitre de fenêtre (1) inclinée dans une carrosserie de véhicule et une platine de base (4) disposée sur le toit du véhicule (10) ou la fenêtre ou empiétant partiellement sur la ligne de séparation entre toit et fenêtre, sur laquelle est fixé et de laquelle dépasse l'élément d'antenne faisant office d'antenne rayonnante (3), ainsi qu'un point de connexion (2) de l'antenne rayonnante, **caractérisée en ce que** la platine de base est conductrice électrique au moins dans des zones essentielles et agit comme un contrepoids électrique de l'antenne rayonnante (3), **en ce que** le point de connexion (2) de l'antenne rayonnante est formé entre l'antenne rayonnante (3) et la platine de base (4) et reçoit une ligne d'antenne (5) suffisamment fine, qui passe sur la vitre de fenêtre (1) ou sur le toit du véhicule (10) jusqu 'au bord supérieur de la vitre, y forme un coude et passe sur la face intérieure de la vitre à travers le bourrelet adhésif (6) de la fenêtre vers l'intérieur du véhicule, et **en ce qu'**outre l'antenne rayonnante (3), une antenne patch (7) avec un point de connexion d'antenne patch (8) pour un autre service radio est fixée sur la platine de base (4), le signal de l'antenne patch étant également amené à partir du point de connexion (8) de l'antenne patch soit par la même ligne, soit par une autre ligne d'antenne (9) suffisamment fine, qui passe sur la vitre de fenêtre (1) ou sur le toit du véhicule (10) jusqu'au bord supérieur de la vitre, y forme un coude et passe sur la face intérieure de la vitre à travers le joint adhésif (6) de la fenêtre vers l'intérieur du véhicule.

2. Disposition d'antennes de radio selon la revendication 1, **caractérisée en ce que** l'antenne rayonnante (3) a sensiblement la forme d'une antenne tige rayonnante orientée verticalement et l'antenne patch (7) est orientée par rapport à l'antenne rayonnante de telle sorte que la ligne de liaison (18) entre l'extrémité inférieure (11) de l'antenne rayonnante et le centre de l'antenne patch (7) coïncide avec la perpendiculaire médiane sur l'un des bords de l'antenne patch.

3. Disposition d'antennes de radio selon les revendications 1 et 2, **caractérisée en ce qu'**un filtre passe-bande qui ne laisse passer les signaux que dans la plage de fréquences de réception de l'antenne patch est disposé entre le point de connexion d'antenne patch (8) et l'autre ligne d'antenne (9).

4. Disposition d'antennes de radio selon les revendications 1 et 2, **caractérisée en ce qu'**un préamplificateur (13) à faible bruit est monté entre le point de connexion d'antenne patch (8) et l'autre ligne d'antenne (9) et l'alimentation électrique du préamplificateur passe soit par le conducteur intérieur de l'autre ligne d'antenne (9), soit par une ligne supplémentaire posée de la même manière.

5. Disposition d'antennes de radio selon la revendication 3, **caractérisée en ce qu'**il est prévu entre le point de connexion d'antenne patch (8) et l'autre ligne d'antenne (9) une filtre passe-bande qui ne laisse passer les signaux que dans la plage de fréquences de réception de l'antenne patch et qui est disposé sur la platine de base, après lequel est monté un préamplificateur (13) à faible bruit, également disposé sur la platine de base (4), et l'alimentation électrique du préamplificateur passe soit par le conducteur intérieur de l'autre ligne d'antenne (9), soit par une ligne supplémentaire posée de la même manière.

6. Disposition d'antennes de radio selon les revendications 1 à 5, **caractérisée en ce que** pour former une antenne groupée en vue de communications radio avec des stations radio terrestres, il est prévu au moins une deuxième antenne rayonnante (14) avec un deuxième point de connexion d'antenne patch (15) et les points de connexion des antennes rayonnantes sont reliés électriquement par un réseau (16) et un point de connexion d'antenne groupée (17) est formé sur la platine de base et se connecte à la ligne d'antennes (5) pour les communications radio avec des stations radio terrestres, et l'antenne patch (7) est disposée dans la zone comprise entre les antennes rayonnantes et la platine de base.

7. Disposition d'antennes de radio selon les revendications 1 à 6, **caractérisée en ce qu'**il est prévu des lignes d'antenne séparées pour l'antenne de radio servant aux communications radio avec des stations radio terrestres et pour l'antenne destinée à un autre service radio et, en vue de supprimer les interférences marginales de l'antenne de radio pour les stations radio terrestres vers l'antenne pour un autre service radiocommunication, un filtre à suppression de bande est prévu trajet des signaux entre la ligne d'antenne (5) et l'antenne rayonnante (3) qui agit dans la plage de fréquences de l'autre service radio.

8. Disposition d'antennes de radio selon la revendication 7, **caractérisée en ce qu'**un filtre à suppression de bande est prévu dans le trajet des signaux entre l'autre ligne d'antenne (9) et l'antenne patch (7) pour protéger l'antenne de radio pour la communication avec les stations de radio terrestres des interférences marginales de l'antenne pour un autre service radiocommunication.

9. Disposition d'antennes de radio selon les revendications 8 et 9, **caractérisée en ce que** les deux mesures de suppression de bande sont combinées.

10. Disposition d'antennes de radio selon les revendications 8 et 9, **caractérisée en ce que** la platine de base est un circuit imprimé, éventuellement en plusieurs couches, et elle est construite aussi bien comme un élément électrique pour la connexion électrique des trajets de signaux que comme un support mécanique pour les composants électriques.

11. Disposition d'antennes de radio selon les revendications 1 à 10, **caractérisée en ce que** la ou les lignes d'antenne sont conçues comme des guide de micro-ondes en ruban parallèles les uns aux autres et réalisés en deux couches avec un conducteur fin par-dessus une surface de masse ou en trois couches avec deux surfaces de masse (24) reliées à des intervalles appropriés par des trous métallisés (19) et un conducteur (20) fin acheminant les signaux et situé entre ces surfaces, et toutes les lignes sont de préférence réunies dans une ligne multiple.

12. Disposition d'antennes de radio selon les revendications 1 à 10, **caractérisée en ce qu'**en vue de la transmission de puissances élevées, une ligne d'antenne est conçue comme une ligne coplanaire ayant un conducteur de signaux (21) relativement large et une large surface de masse (23).

13. Disposition d'antennes de radio selon les revendications 11 et 12, **caractérisée en ce que** toutes les lignes sont réunies dans une ligne multiple fine construite en trois couches et l'une des lignes d'antenne possède deux surfaces de masse extérieures (24) reliées entre elles par des trous métallisés (19) à des intervalles appropriés et un conducteur (20) très fin afin de respecter l'exigence d'impédance caractéristique, et **en ce qu'**en vue de la transmission de puissances élevées, l'une des lignes d'antenne est conçue comme une ligne coplanaire ayant un conducteur de signaux (21) relativement large dans la couche centrale de la disposition en trois couches et les deux couches conductrices extérieures sont enlevées au niveau de la ligne coplanaire, mais reliées entre elles par d'étroits ponts conducteurs (22) à des intervalles plus petits que la longueur d'onde, et l'écartement et la largeur des ponts conducteurs (22) sont choisis de telle sorte que l'exigence d'impédance caractéristique soit respectée à la fréquence en question.

14. Disposition d'antennes de radio selon la revendication 13, **caractérisée en ce que** toutes les lignes sont réunies dans une ligne multiple fine construite en trois couches et l'une des lignes d'antenne possède deux surfaces de masse extérieures (24) reliées entre elles par des trous métallisés (19) à des intervalles appropriés et un conducteur (20) très fin afin de respecter l'exigence d'impédance caractéristique, et **en ce qu'**en vue de la transmission de puissances élevées, l'une des lignes d'antenne est disposée sur l'un des bords de la ligne multiple fine et conformée comme une ligne coplanaire ou une ligne coplanaire asymétrique possédant un conducteur de signaux (21) relativement large dans la couche centrale de la disposition en trois couches et les deux couches conductrices extérieures (24) sont enlevées au niveau de la ligne coplanaire.

15. Disposition d'antennes de radio selon les revendications 1 à 6, **caractérisée en ce qu'**il est prévu des lignes d'antenne séparées pour l'antenne de radio servant aux communications radio avec des stations radio terrestres et l'antenne destinée à un autre service radiocommunication et, en vue de supprimer les interférences marginales de l'antenne de radio servant aux communications radio avec des stations radio terrestres vers l'antenne servant à un autre service radio, il est prévu sur le trajet des signaux entre la ligne d'antenne (5) et l'antenne rayonnante (3) un filtre à suppression de bande dont l'effet de barrage est réalisé dans la plage de fréquences de l'autre service radiocommunication.

16. Disposition d'antennes de radio selon les revendications 1 à 15, **caractérisée en ce qu'**il est prévu entre l'antenne patch (7) et le circuit qui lui fait suite un filtre à suppression de bande réalisant une suppression de bande dans la plage de fréquences de l'antenne de radio servant aux communications radio avec des stations radio terrestres afin d'éviter les effets non linéaires sur le trajet des signaux de l'autre service radio.

17. Disposition d'antennes de radio selon les revendications 1 à 16, **caractérisée en ce que** l'antenne rayonnante (3) ou les antenne rayonnantes sont disposés de manière à former une antenne groupée pour les communications radio avec des stations radio terrestres et éventuellement le réseau pour plusieurs services radio (par exemple réseaux D-Netz, E-Netz, AMPS) et la ligne d'antenne (5) émet et reçoit alternativement un signal des services de radio terrestres prévus.

18. Disposition d'antennes de radio selon les revendications 1 à 17, **caractérisée en ce qu'**il est prévu une antenne patch supplémentaire pour un service radio supplémentaire sur une fréquence supplémentaire, et le trajet électrique des signaux pour l'autre service radio est conformé de la même manière que selon les revendications 1 à 17 pour l'antenne patch.
